# EUROPÄISCHE PATENTSCHRIFT

(11) **EP 1 590 512 B1**
(45) Veröffentlichungstag und Bekanntmachung des Hinweises auf die Patenterteilung: **05.01.2011**
(21) Anmeldenummer: 04706165.0
(22) Anmeldetag: 29.01.2004
(51) Int. Cl.: D01D 5/096, D01D 5/088, D01D 11/06

(54) **VORRICHTUNG ZUM BENETZEN EINER LAUFENDEN FILAMENTSCHAR**
DEVICE FOR WETTING RUNNING FILAMENTS
DISPOSITIF POUR IMPREGNER UN ENSEMBLE DE FILAMENTS EN MOUVEMENT

(30) Priorität: 05.02.2003 DE 10304596
(43) Veröffentlichungstag der Anmeldung: 02.11.2005
(73) Patentinhaber: Oerlikon Textile GmbH & Co. KG, 42897 Remscheid (DE)
(72) Erfinder: WEIGEND, Helmut, 42477 Radevormwald (DE)
(74) Vertreter: Kahlhöfer, Hermann
(86) Internationale Anmeldenummer: PCT/EP2004/000787
(87) Internationale Veröffentlichungsnummer: WO 2004/070092

(56) Entgegenhaltungen:
- DE-A- 2 332 956
- DE-A- 19 945 699
- GB-A- 809 273
- US-A- 2 953 427

## Beschreibung

Die Erfindung betrifft eine Vorrichtung zum Benetzen einer laufenden Filamentschar gemäß dem Oberbegriff des Anspruchs 1.

Eine gattungsgemäße Vorrichtung geht beispielsweise aus der DE 199 45 699 A1 hervor.

Beim Spinnen eines synthetischen Fadens werden zunächst eine Vielzahl von strangförmigen Filamenten mittels einer Spinndüse extrudiert und als Filamentschar abgekühlt und zu einem Faden zusammengefaßt. Dabei wird während oder kurz vor dem Zusammenfassen der Filamentschar ein Präparationsmittel auf die Filamentschar aufgetragen, um einerseits einen Zusammenhalt der einzelnen Filamente herzustellen und andererseits zu hohe Reibeffekte bei den Fadenführungen zu vermeiden.

Bei der bekannten Vorrichtung wird der multifile Faden zum Auftragen des Präparationsmittels mit Kontakt über eine benetzte Kontaktfläche geführt. Die Kontaktfläche weist in dem kontaktierten Oberflächenbereich eine Vielzahl von porenförmigen Öffnungen auf, die durch eine Vielzahl von Kapillaren mit einem Druckraum verbunden sind. Die Kontaktfläche ist an einem Benetzungseinsatz ausgebildet, der aus einem porösen Werkstoff hergestellt ist. Hierzu werden vorzugsweise Sinterkeramikwerkstoffe verwendet, deren Anordnung und Verteilung der Kapillare und porenförmigen Öffnungen sehr unregelmäßig ist. Die bündelförmige Anordnung der Filamentschar erschwert zudem eine Verteilung des Auftrages auf jedem einzelnen Filamentstrang.

Demgemäß ist es Aufgabe der Erfindung, die bekannte Vorrichtung derart weiterzubilden, daß ständig ein gleichmäßig dosiert austretendes Benetzungsmittel an der Kontaktfläche vorhanden ist.

Ein weiteres Ziel der Erfindung liegt darin, eine Vorrichtung zum Benetzen einer Filamentschar bereitzustellen, bei welchem jeder der Filamentstränge einer einen Faden bildenden Filamentschar gleichmäßig benetzt wird.

Diese Aufgabe wird durch eine Vorrichtung mit den Merkmalen nach Anspruch 1 gelöst.

Vorteilhafte Weiterbildungen der Erfindung sind durch die Merkmale und Merkmalskombinationen der Unteransprüche definiert.

Die Erfindung zeichnet sich nun dadurch aus, daß jeder der an der Kontaktfläche geführte Bereich der Filamentschar auf ein gleichmäßig dosiert austretendes Benetzungsmittel trifft. Hierzu ist der Benetzungseinsatz erfindungsgemäß durch ein dünnwandiges Siebblech mit nach einem regelmäßigen Muster verteilt angeordneten Öffnungen gebildet. In jedem Flächenbereich der Kontaktfläche tritt eine durch das regelmäßige Muster der verteilt angeordneten Öffnungen gleiche Menge an Benetzungsmittel aus.

Durch die vorteilhafte Weiterbildung der Erfindung, bei welcher das Siebblech eine in Fadenlauf gerichtete Krümmung aufweist, um die Filamentschar mit einer Mindestumschlingung an der Kontaktfläche zu führen, wird eine Aufspreizung der Filamentschar erreicht, so daß im wesentlichen jeder Filamentstrang der Filamentschar mit Kontakt an der Kontaktfläche führbar ist. Durch diese Aufspreizung erhält jeder Filamentstrang eine im wesentlichen gleiche Menge an Benetzungsmittel.

In Abhängigkeit von den Fadenlaufgeschwindigkeiten können Siebbleche mit unterschiedlichen Öffnungsquerschnitten eingesetzt werden. So werden bei hohen Fadenlaufgeschwindigkeiten vorzugsweise Siebbleche mit größeren Öffnungsquerschnitten bis zu 100 µm und bei entsprechend langsameren Fadengeschwindigkeiten Siebbleche mit kleineren Öffnungsquerschnitten bis zu 10 µm verwendet. Dabei hat sich gezeigt, daß der Kontaktbereich zwischen der Filamentschar und der Kontaktfläche sich über eine Länge von 5 bis max. 20 mm erstrecken sollte.

Um ein möglichst feines Muster mit hoher Genauigkeit und damit eine hohe Dosiergenauigkeit zu erhalten, haben sich insbesondere Siebbleche, die als ein elektrogeformtes Trägerblech mit durch Stege getrennten, durchgehenden Öffnungen ausgebildet sind, bewährt. Durch den galvanischen Herstellungsprozeß bedingt besitzen derartige Siebbleche eine hohe Kantenverrundung im Bereich der Kontaktfläche, die eine schonende Fadenführung ermöglicht. Zudem läßt sich damit eine hohe Anzahl an Öffnungen pro Oberflächeneinheit realisieren.

Um ein Verschmutzen und damit eine teilweises Verschließen der Öffnungen zu vermeiden, hat sich die Weiterbildung der Erfindung als besonders vorteilhaft herausgestellt, bei welcher die zwischen den Öffnungen ausgebildeten Stege eine sich zur Kontaktfläche hin verjüngende Form aufweisen. Damit lassen sich trichterförmige Öffnungsquerschnitte ausbilden, die einen Selbstreinigungseffekt bewirken.

Um möglichst lange Standzeiten zu erreichen, weist die Kontaktfläche des Siebbleches eine Beschichtung zum Verschleißschutz auf. Damit lassen sich zudem sehr reibungsarme Kontaktflächen erzeugen, die eine sehr schonende Fadenführung während der Benetzung zur Folge hat.

Um möglichst mehrere jeweils einen Faden bildende Filamentschar gleichzeitig zu benetzen, wird die Weiterbildung der Erfindung bevorzugt, bei welcher an dem Träger mehrere Siebbleche im Abstand zueinander gehalten sind. Dabei ist jedem Siebblech eine Filamentschar zugeordnet.

Bei einer besonders vorteilhaften Weiterbildung der Erfindung wird der Benetzungseinsatz durch mehrere hintereinander liegende Siebbleche gebildet, wobei eines der Siebbleche relativ zu dem benachbarten Siebblech verschiebbar ist. Damit lässt sich die Austrittsmenge an der Oberfläche des äußeren Siebbleches verändern. So könnte beispielsweise dem ortsfesten äußeren Siebblech, welches die Benetzungsfläche zum Präparieren der Filamentschar bildet ein verschiebbares Siebblech zugeordnet werden. Das bewegliche Siebblech könnte zur Einhaltung einer konstanten Austrittsmenge derart justiert werden, so dass ein konstanter Flüssigkeitsdruck innerhalb des Druckraumes, in welchem das Präparationsmittel vorgehalten ist, vorherrscht. Damit lassen sich selbst bei niedrigen Drücken präzise Austrittsmengen an der Oberfläche des äußeren Siebbleches einstellen.

Weitere Vorteile der Erfindung sind im folgenden unter Hinweis auf die beigefügten Zeichnungen anhand einiger Ausführungsbeispiele näher beschrieben.

Es stellen dar:
- Fig.: 1 schematisch eine Ansicht eines ersten Ausführungsbeispiels der erfindungsgemäßen Vorrichtung
- Fig. 2: schematisch ein Ausschnitt des Ausführungsbeispiels aus Fig. 1
- Fig. 3: schematisch ein Querschnitt des Ausführungsbeispiels aus Fig. 1
- Fig. 4: schematisch ein Ausschnitt eines weiteren Ausführungsbeispiels der erfindungsgemäßen Vorrichtung
- Fig. 5: schematisch eine Ansicht eines weiteren Ausführungsbeispiels der erfindungsgemäßen Vorrichtung

In Fig. 1 ist ein Ausführungsbeispiel der erfindungsgemäßen Vorrichtung bei der Anwendung in einem Spinnprozeß dargestellt. Das Ausführungsbeispiel der Benetzungsvorrichtung ist hierbei durch das Bezugszeichen 15 gekennzeichnet. In dem Spinnprozeß wird eine Filamentschar 3 mittels einer Spinndüse 2 extrudiert. Hierzu wird in einem Spinnkopf 1 eine zugeführte Polymerschmelze unter Druck durch eine Vielzahl von Düsenbohrungen der Spinndüse 2 gepreßt.

In dem Spinnprozeß werden die aus einer Spinndüse 2 ausgetretenen Filamentstränge der Filamentschar 3 gemeinsam abgekühlt und nach der Abkühlung mit einem Benetzungsmittel vorzugsweise einem Öl-Wasser-Emulgan benetzt. Hierzu ist die Benetzungsvorrichtung 15 in dem Konvergenzbereich der Filamentschar 3 angeordnet. Der Benetzungsvorrichtung 15 ist unmittelbar ein Fadenführer 16 zugeordnet, durch welchen die Filamentschar 3 zu einem Faden 17 zusammengeführt wird.

Die Beschreibung der Benetzungsvorrichtung 15 erfolgt gleichzeitig unter Bezug zu der Fig. 2 und 3, welche eine Ansicht (Fig. 2) und eine Querschnittsansicht (Fig. 3) der Benetzungsvorrichtung 15 aus Fig. 1 zeigt.

Die Benetzungsvorrichtung 15 wird durch einen Träger 4 gebildet, der einen geschlossenen Druckraum 6 enthält. Der Druckraum 6 innerhalb des Trägers 4 ist über eine Leitung 14 mit einer Pumpe 12 und einem Tank 13 verbunden. Der Träger 4 weist auf der Filamentschar 3 hingewandten Seite einen Benetzungseinsatz 5 auf, der unmittelbar mit dem Druckraum 6 verbunden ist. Der Benetzungseinsatz 5 wird durch ein dünnwandiges Siebblech 9 gebildet. Das Siebblech 9 enthält in einer Kontaktfläche 8 eine Vielzahl von Öffnungen 10, die in einem regelmäßigen Muster in dem Siebblech 9 angeordnet sind. Das Siebblech 9 weist auf der Außenseite die Kontaktfläche 8 auf. Die Kontaktfläche 8 ist vorzugsweise mit einer Beschichtung versehen, um eine möglichst reibungsarme und schonende Führung der Filamentschar 3 zu gewährleisten. Dabei ist das Siebblech 9 mit einer in Fadenlauf gerichteten Krümmung ausgebildet, um durch eine Mindestumschlingung der Filamentschar 3 an der Kontaktfläche 8 eine Aufspreizung der Filamentschar 3 zu erhalten.

Wie in Fig. 1, 2 und 3 dargestellt, könnte der Träger 4 beispielsweise durch ein Rohrstück gebildet sein, das zu beiden Stirnseiten verschlossen ist. An einer der Stirnseiten des rohrförmigen Trägers ist die Pumpe 12 über die Leitung 14 angeschlossen. Die Pumpe 12 fördert dabei ein Benetzungsmittel 11 aus einem Tank 13 unter Druck in die Druckkammer 6 innerhalb des Trägers 4. Der rohrförmige Träger 4 besitzt am Umfang einen Ausschnitt zur Aufnahme des Siebbleches 9. Das Siebblech 9 ist unmittelbar mit dem Druckraum 6 verbunden, so daß das unter einem Überdruck stehende Benetzungsmittel 11 durch die Öffnungen 10 des Siebbleches 9 an der Kontaktfläche 8 austritt. Zum Benetzen wird die Filamentschar 3 mit einer Mindestumschlingung an der Kontaktfläche 8 entlanggeführt. Die gleichmäßig dosiert an der Kontaktfläche 8 auftretende Menge an Benetzungsmittel führt zu einer gleichmäßigen Benetzung aller Filamentstränge der Filamentschar 3.

An dem Siebblech 9 sind vorzugsweise nur in dem unmittelbaren Kontaktbereich mit der Filamentschar 3 Öffnungen 10 enthalten. Die Länge des Kontaktbereiches L erstreckt sich dabei in Abhängigkeit vom Durchmesser der Öffnungen D und in Abhängigkeit von der Fadenlaufgeschwindigkeit von 5 mm bis hin zu 20 mm.

Um dabei eine ausreichende Benetzung der Filamentschar 3 zu erhalten, werden Siebbleches mit Öffnungsquerschnitten von 10 µm bis 100 µm verwendet. Die Größe der Öffnungen sowie die Länge der Kontaktfläche kann durch Auswechseln der Siebbleche oder durch Veränderung des Umschlingungswinkels der Fadenschar an dem Siebblech 9 auf einfache Art und Weise verändert werden. Somit lassen sich vorteilhaft feine oder dickere Titer mit ein und derselben Vorrichtung benetzen.

Bei der in Fig. 3 dargestellten Ausführung der erfindungsgemäßen Vorrichtung weist das Siebblech 9 nur in dem Bereich der Kontaktfläche 8 Öffnungen 10 auf. Es ist jedoch auch möglich, daß in den Bereichen, in den kein Kontakt zwischen den Filamenten, der Filamentschar 3 und dem Siebblech 9 stattfindet, weitere zusätzliche Öffnungen enthalten sind, um insbesondere in den Bereichen vor Auftreffen der Filamentschar eine größere Flüssigkeitsmenge an der Kontaktfläche bereitzustellen.

Bei den in Fig. 1, 2 und 3 dargestellten Ausführungsbeispiel der erfindungsgemäßen Vorrichtung lässt sich eine Dosierung der austretenden Präparationsmenge an der Oberfläche des Siebbleches auch derart vornehmen, dass dem Siebblech ein zweites inneres Siebblech vorgeordnet ist, welches relativ zu dem äußeren Siebblech verschiebbar gehalten ist. Damit können durch Veränderung der Überlappungen der Öffnungen der beiden Siebbleche Feinjustierungen vorgenommen werden, um die an der Oberfläche austretende Austrittsmenge einzustellen. Es können somit beliebige wirksame Öffnungsquerschnitte zum Austritt des Präparationsmittels realisiert werden. Die Bewegung des inneren Siebbleches könnte zur Einhaltung einer konstanten Austrittsmenge derart justiert werden, so dass ein konstanter Flüssigkeitsdruck innerhalb des Druckraumes vorherrscht. Damit lassen sich selbst bei niedrigen Drücken präzise Austrittsmengen an der Oberfläche des äußeren Siebbleches einstellen.

In Fig. 4 ist ein weiteres Ausführungsbeispiel der erfindungsgemäßen Vorrichtung in einem vergrößerten Ausschnitt dargestellt. Die in der Fig. 4 nicht gezeigten Vorrichtungsteile sind identisch zu dem vorhergehenden Ausführungsbeispiel, so daß hierzu Bezug genommen wird.

Bei der in Fig. 4 dargestellten Benetzungsvorrichtung wird das Siebblech durch ein elektrogeformtes Trägerblech 18 gebildet. Beim Elektroformen des Siebbleches wird eine Matrize benutzt, die ein Gitter von elektrischen Leitern aufweist. Die elektrischen Leiter bestimmen die zu formenden Stege und Isolatoren bestimmten die zu formenden Öffnungen. In einem Elelctrolysebad wird auf galvanische Weise bis zur gewünschten Dicke Metall auf den elektrischen Leitern abgesetzt, wonach das so entstandene Trägerblech von der Matrize entfernt wird. Das Trägerblech 18 weist somit eine Vielzahl von Stegen 19 auf, die die Öffnungen 10 bilden. Die Stege 19 besitzen eine in Richtung der Kontaktfläche sich verjüngende Form, so daß die Öffnungen 10 sich trichterförmig darstellen. Durch diese trichterförmige Ausbildung der Öffnungen 10 wird erreicht, daß keine Schmutzpartikel oder Abriebpartikel sich in den Öffnungen festsetzen können. Zudem zeichnen sich derartige Trägerbleche 18 durch einen hohen Grad an Verrundungen aus, die eine besonders schonende Fadenführung ermöglicht.

In Fig. 4 ist die Situation dargestellt, bei welcher das Benetzungsmittel 11 aus dem Druckraum 6 durch die Öffnungen 10 zur Kontaktfläche 8 gelangt. An der Kontaktfläche 8 wird ein Filamentstrang der Filamentschar 3 entlanggeführt.

Das elektrogeformte Trägerblech 18 wird vorzugsweise aus einem Nickelwerkstoff hergestellt. Dabei lassen sich eine hohe Anzahl an Öffnungen pro Oberflächeneinheit an dem Trägerblech 18 einbringen. Die Dicke eines solchen elektrogeformten Trägerbleches liegt üblicherweise in der Größenordnung von 100 µm, obwohl sowohl dünnere als auch dickere Trägerbleche herstellbar sind.

In Fig. 5 ist ein weiteres Ausführungsbeispiel einer erfindungsgemäßen Vorrichtung bei der Anwendung in einem Spinnprozeß gezeigt. Hierbei wird die Benetzungseinrichtung 15 durch einen länglichen Träger 4 gebildet, der mehrere in Abständen zueinander angeordnete Benetzungseinsätze 5.1 bis 5.4 aufweist. Jedem der Benetzungseinsätze 5.1 bis 5.4 ist eine von mehreren Filamentscharen 3.1 bis 3.4 zugeordnet. Die Filamentscharen 3.1 bis 3.4 werden durch separate Spinndüsen 2.1 bis 2.4 extrudiert. Die Spinndüsen 2.1 bis 2.4 sind hierzu an einem Spinnkopf 1 angeordnet.

Die Versorgung der Benetzungsvorrichtung 15 mit einem Benetzungsmittel erfolgt über eine Pumpe 12 und dem Tank 13. Dabei besitzt der Träger 4 einen Druckraum 6, mit denen die als Siebbleche ausgebildeten Benetzungseinsätze 5.1 bis 5.4 verbunden sind. Jedem der Siebbleche ist unmittelbar in Fadenlaufrichtung ein Fadenführer 16 nachgeordnet, durch welchen jede der Filamentscharen 3.1 bis 3.4 zu je einem Faden 16.1 bis 16.4 zusammengefaßt werden.

### Bezugszeichenliste

- 1: Spinnkopf
- 2: Spinndüse
- 3: Filamentschar
- 4: Träger
- 5: Benetzungseinsatz
- 6: Druckraum
- 8: Kontaktfläche
- 9: Siebblech
- 10: Öffnungen
- 11: Benetzungsmittel
- 12: Pumpe
- 13: Tank
- 14: Leitung
- 15: Benetzungsvorrichtung
- 16: Fadenführer
- 17: Faden
- 18: Trägerblech
- 19: Stege

## Patentansprüche

1. Vorrichtung zum Benetzen einer laufenden Filamentschar (3) mit einem Träger (4), mit einem an dem Träger (4) gehaltenen Benetzungseinsatz (5) und einem innerhalb des Träger (4) ausgebildeten Druckraum (6) zur Aufnahme eines Benetzungsmittels, wobei der Benetzungseinsatz (5) an einer äußeren von der Filamentschar (3) kontaktierten Kontaktfläche (8) eine Vielzahl von Öffnungen (10) aufweist, die mit dem Druckraum (6) verbunden sind, **dadurch gekennzeichnet, daß** der Benetzungseinsatz (5) durch ein dünnwandiges Siebblech (9) mit nach einem regelmäßigen Muster verteilt angeordneten Öffnungen (10) gebildet ist.

2. Vorrichtung nach Anspruch 1, **dadurch gekennzeichnet, daß** das Siebblech (9) eine in Fadenlauf gerichtete Krümmung aufweist, um die Filamentschar (3) mit einer Mindestumschlingung an der Kontaktfläche (8) zu führen.

3. Vorrichtung nach Anspruch 1 oder 2, **dadurch gekennzeichnet, daß** die Öffnungsquerschnitte der Öffnungen (10) in dem Siebblech (9) in einem Durchmesserbereich von 10 µm bis 100 µm liegen.

4. Vorrichtung nach einem der Ansprüche 1 bis 3, **dadurch gekennzeichnet, daß** die Kontaktfläche (8) sich in Fadenlaufrichtung über eine Länge im Bereich von 5mm bis 20mm erstreckt.

5. Vorrichtung nach einem der Ansprüche 1 bis 4, **dadurch gekennzeichnet, daß** das Siebblech (9) als ein elektrogeformtes Trägerblech (18) mit durch Stege (19) getrennten, durchgehenden Öffnungen (10) ausgebildet ist.

6. Vorrichtung nach Anspruch 5, **dadurch gekennzeichnet, daß** die zwischen den Öffnungen (10) ausgebildeten Stege (19) eine sich zur Kontaktfläche hin verjüngende Form aufweisen, so daß trichterförmige Öffnungsquerschnitte an dem Trägerblech (18) ausgebildet sind.

7. Vorrichtung nach Anspruch 5 oder 6, **dadurch gekennzeichnet, daß** das elektrogeformte Trägerblech (18) aus Nickel hergestellt ist.

8. Vorrichtung nach einem der Ansprüche 1 bis 7, **dadurch gekennzeichnet, daß** das Siebblech (9) an der Kontaktfläche (8) eine Beschichtung zum Verschleißschutz aufweist.

9. Vorrichtung nach einem der vorgenannten Ansprüche, **dadurch gekennzeichnet, daß** an dem Träger (4) mehrere Siebbleche (9) im Abstand zueinander gehalten sind, wobei jedem der Siebbleche (9) eine von mehreren, jeweils einen Faden bildenden Filamentscharen (3) zugeordnet ist.

10. Vorrichtung nach einem der Ansprüche 1 bis 9, **dadurch gekennzeichnet, daß** dem Siebblech (9) in einem Abstand ein Fadenführer (16) im Fadenlauf nachgeordnet ist.

11. Vorrichtung nach einem der Ansprüche 1 bis 8, **dadurch gekennzeichnet, dass** der Benetzungseinsatz durch mehrere hintereinander liegende Siebbleche gebildet ist, wobei eines der Siebbleche relativ zu dem benachbarten Siebblech verschiebbar ist.

## Claims

1. Device for wetting an advancing group of filaments (3) comprising a carrier (4), a wetting insert (5) mounted to the carrier (4), and a pressure chamber (6) formed inside the carrier (4) for receiving a wetting agent, with the wetting insert (5) including on an outer contact surface (8) contacted by the group of filaments (3), a plurality of openings (10), which connect to the pressure chamber (6), **characterized in that** the wetting insert (5) is formed by a thin-walled perforated plate (9) with openings (10) distributed in a regular pattern.

2. Device of claim 1, **characterized in that** the perforated plate (9) comprises a curvature directed into the path of the yarn to guide the group of filaments (3) with a minimal looping over the contact surface (8).

3. Device of claim 1 or 2, **characterized in that** the opening cross sections of the openings (10) in the perforated plate (9) have a diameter in a range from 10 µm to 100 µm.

4. Device of claims 1-3, **characterized in that** the contact surface (8) extends in the direction of the advancing yarn over a length in a range from 5 mm to 20 mm.

5. Device of one of claims 1-4, **characterized in that** the perforated plate (9) is constructed as an electroformed carrier plate (18) with continuous openings (10) separated by ridges (19).

6. Device of claim 5, **characterized in that** the ridges (19) formed between the openings (10) have a shape tapering toward the contact surface, so that funnel-shaped opening cross sections are formed in the carrier plate (18).

7. Device of claim 5 or 6, **characterized in that** the electroformed carrier plate (18) is made of nickel.

8. Device of one of claims 1-7, **characterized in that** the perforated plate (9) includes on its contact surface (8) a coating for protection against wear.

9. Device of one of the foregoing claims, **characterized in that** the carrier (4) mounts in spaced relationship a plurality of perforated plates (9), with one of a plurality of groups of filaments (3) which each form a yarn, being associated to each of the perforated plates (9).

10. Device of one of claims 1-9, **characterized in that** a yarn guide (16) is arranged in spaced relationship in the path of the yarn downstream of the perforated plate (9).

11. Device of one of claims 1-8, **characterized in that** the wetting insert is formed by a plurality of successively arranged perforated plates, with one of the perforated plates being displaceable relative an adjacent perforated plate.

## Revendications

1. Dispositif pour mouiller une portée de filaments en mouvement (3) avec un support (4), avec un insert de mouillage (5) retenu sur le support (4) et un espace à pression (6), réalisé à l'intérieur du support (4) pour recevoir un agent mouillant, dans le cas duquel l'insert de mouillage (5) a une multiplicité d'ouvertures (10) sur une surface de contact extérieure (8) contactée par la portée de filaments (3), lesquelles ouvertures sont reliées à l'espace à pression (6), **caractérisé en ce que** l'insert de mouillage (5) est formé par une tôle perforée à parois minces (9) avec des ouvertures (10) agencées en étant réparties selon un motif régulier.

2. Dispositif selon la revendication 1, **caractérisé en ce que** la tôle perforée (9) a une courbure orientée dans le trajet du fil, pour guider la portée de filaments (3) avec un enlacement minimal sur la surface de contact (8).

3. Dispositif selon la revendication 1 ou 2, **caractérisé en ce que** les sections d'ouvertures en coupe des ouvertures (10) dans la tôle perforée se trouvent dans une étendue du diamètre de 10 µm à 100 µm.

4. Dispositif selon l'une des revendications 1 à 3, **caractérisé en ce que** la surface de contact (8) s'étend en direction de trajet du fil sur une longueur dans l'étendue de 5 mm à 20 mm.

5. Dispositif selon l'une des revendications 1 à 4, **caractérisé en ce que** la tôle perforée (9) est formée en tant qu'une tôle de support électroformée (18) avec des ouvertures continues (10) séparées par des traverses 19.

6. Dispositif selon la revendication 5, **caractérisé en ce que** les traverses (19) réalisées entre les ouvertures (10) ont une forme qui s'amincit vers la surface de contact, de sorte que des sections d'ouvertures en forme d'entonnoirs sont réalisées sur la tôle de support (18).

7. Dispositif selon la revendication 5 ou 6, **caractérisé en ce que** la tôle de support électroformée (18) est fabriquée en nickel.

8. Dispositif selon l'une des revendications 1 à 7, **caractérisé en ce que** la tôle perforée (9) a sur la surface de contact (8) un revêtement pour la protection contre l'usure.

9. Dispositif selon l'une des revendications précédentes, **caractérisé en ce que** sur le support (4) une pluralité de tôles perforées (9) est retenue à distance l'une de l'autre, une portée de filaments (3) parmi une pluralité, formant respectivement un fil et étant attribuée à chacune des tôles perforées (9).

10. Dispositif selon l'une des revendications 1 à 9, **caractérisé en ce que** dans le trajet du fil un guide-fil (16) est agencé à une distance en aval de la tôle perforée (9).

11. Dispositif selon l'une des revendications 1 à 8, **caractérisé en ce que** l'insert de mouillage est formé par une pluralité de tôles perforées se trouvant l'une derrière l'autre, dans le cas duquel l'une des tôles perforées est déplaçable relativement à la tôle perforée adjacente.
